# EUROPÄISCHE PATENTSCHRIFT

(11) **EP 0 501 188 B1**
(45) Veröffentlichungstag und Bekanntmachung des Hinweises auf die Patenterteilung: **20.09.1995**
(21) Anmeldenummer: 92101829.7
(22) Anmeldetag: 04.02.1992
(51) Int. Cl.: H01H 27/06

(54) **Schlüsselschalter**
Key-operated switch
Interrupteur à clef

(30) Priorität: 27.02.1991 DE 4106157
(43) Veröffentlichungstag der Anmeldung: 02.09.1992
(73) Patentinhaber: Baumgart, Claus, D-53773 Hennef (DE)
(72) Erfinder: Baumgart, Claus, D-53773 Hennef (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 208 019
- DE-U- 7 020 833
- DE-U- 7 224 437

## Beschreibung

Die Erfindung betrifft einen Schlüsselschalter nach dem Oberbegriff des Patentanspruchs 1.

Bei einem aus der DE-C-2 208 019 bekannten Schlüsselschalter ist in einem Gehäuse ein elektrischer Drehschalter so hinter einem Zylinderschloß angeordnet, daß die Zylinderachse des Zylinderschlosses im wesentlichen koaxial mit der Drehachse des Schalters ausgerichtet ist. Zur Betätigung des Schalters wird die mittels eines Schlüssels bewirkte Drehbewegung des Bartes des Zylinderschlosses über eine Mitnehmeranordnung auf den Schalter übertragen.

Wird bei einem derartigen bekannten Schlüsselschalter ein drehend betätigbarer Schalter, insbesondere ein Nockenschalter, mit einer Vielzahl von Schaltstellungen verwendet, so weist der bekannte Schlüsselschalter eine verhältnismäßig große Bautiefe auf, da zur Länge des Schalters die Länge des Zylinderschlosses hinzukommt.

Bei einem gattungsgemäßen Schlüsselschalter nach DE-U-70 20 833 ist der Bart des Schließzylinders zu einer Scheibe ergänzt, die über eine Triebkette in Antriebsverbindung mit einer auf der Drehachse des Schalters sitzenden Scheibe steht, die auf der der Betätigungsseite des Zylinderschlosses zugewandten Seite des Schalters angeordnet ist, wodurch sich eine große Baulänge der Gesamtanordnung ergibt. Außerdem läßt der bekannte Schlüsselschalter keine Drehung des Schließzylinders ohne gleichzeitge Schalterdrehung zu, wie sie jedoch erforderlich ist, um den Schlüssel auch in einer von der momentanen Schalterstellung unabhängigen Drehstellung des Schließzylinders abziehen zu können.

Der Erfindung liegt die Aufgabe zugrunde, einen neuen Schlüsselschalter der eingangs genannten Art bereitzustellen, wobei bei einem möglichst kompakten Aufbau eine geringe Bautiefe erreicht wird.

Erfindungsgemäß wird diese Aufgabe durch die im Kennzeichen des Patentanspruchs angegebenen Merkmale gelöst.

Durch die erfindungsgemäße Anordnung des Betätigungsendes der Schalterwelle des Schalters auf der von der Betätigungsseite des Zylinderschlosses abgewandten Seite des Schalters und die Übertragung der Schwenkbewegung des Bartes des Zylinderschlosses über einen oder zwei Mitnehmerfinger auf eine Eingangswelle des Getriebes läßt sich das Zylinderschloß so neben dem Nockenschalter anordnen, daß die Bautiefe des Schlüsselschalters im wesentlichen nur noch von der Länge des Schalters bestimmt wird.

Dadurch, daß der Schalter mit seiner direkten Schaltseite, also mit dem Betätigungsende seiner Schalterwelle im Bereich der Rückseite des Schlüsselschalters angeordnet ist, kann auch das Getriebe für die Übertragung der Schwenkbewegung des Bartes auf die Schalterwelle zur Rückseite des Schlüsselschalters verlegt werden, so daß trotz der Anordnung des Zylinderschlosses neben dem Schalter eine kompakte Bauweise in der Tiefe ermöglicht wird.

Um auch in der Breite bzw. Höhe eine möglichst kompakte Bauweise zu ermöglichen, ist bei einer ersten Weiterbildung der Erfindung vorgesehen, daß die Eingangswelle des Getriebes koaxial zur Zylinderachse des Zylinderschlosses angeordnet ist.

Dabei ist es zweckmäßig, wenn der bzw. die Mitnehmerfinger parallel und mit Abstand zur Zylinderachse angeordnet und an einer Stellscheibe befestigt ist/sind, die auf dem dem Zylinderschloß zugewandten Ende der Eingangswelle des Getriebes drehfest angeordnet ist.

Um alle Mitnehmer ohne großen Aufwand auf der Eingangswelle des Getriebes montieren zu können, ist vorgesehen, daß die Eingangswelle als D-Profilwelle ausgebildet ist.

Hierdurch wird erreicht, daß sowohl der bzw. die Mitnehmerfinger mit seiner/ihrer Stellscheibe als auch ein entsprechendes Getriebeglied einfach mit einer entsprechenden Bohrung zur Herstellung einer drehfesten, formschlüssigen Verbindung auf die Eingangswelle aufgesteckt werden können.

Bevorzugt ist bei der Erfindung vorgesehen, daß das Getriebe aus einem endlosen, flexiblen Zugmittel aus und mittels diesen vorzugsweise formschlüssig verbundenen Übertragungsrädern besteht, die drehfest auf der Eingangswelle bzw. der Schalterwelle angeordnet sind.

Um dabei das Getriebe möglichst flach am Schalter anordnen zu können, ist bei einer vorteilhaften Weiterbildung der Erfindung vorgesehen, daß die Übertragungsräder in einer hinter dem Zylinderschloß und dem Schalter liegenden Ebene verlaufen, die sich senkrecht zur Achse des Zylinderschlosses bzw. des Schalters erstreckt.

Eine andere vorteilhafte Weiterbildung zeichnet sich dadurch aus, daß das Zugmittel eine Kette ist und als Übertragungsräder ein erstes auf dem vom Zylinderschloß abgewandten Ende der Eingangswelle befestigtes Ritzel bzw. ein zweites Ritzel vorgesehen sind, das auf dem Betätigungsende der Schalterwelle angeordnet ist, wobei die beiden Ritzel über die Kette miteinander in Drehantriebsverbindung stehen.

Hierdurch läßt sich trotz der flachen und kompakten Bauweise ein sicherer Kraftschluß stets gewährleisten.

Eine weitere vorteilhafte Ausgestaltung der Erfindung zeichnet sich dadurch aus, daß die Schalterwelle des Schalters sich durch diesen hindurcherstreckt und auf der von ihrem Betätigungsende abgewandten, indirekten Schaltseite des Schalters aus diesem herausragt und daß auf der indirekten Schaltseite eine Schaltstellungsanzeigevorrichtung mit der Schalterwelle verbunden ist.

Durch die Verwendung eines drehend betätigbaren Schalters, insbesondere eines Nockenschalters, mit einer durchgehenden Schalterwelle, wobei auf beiden Seiten des Nockenschalters ein entsprechender Wellenstumpf vorsteht, läßt sich die Verdrehung der Schalterwelle für die Anzeige der Schaltstellung des Schalters an der Vorderseite nutzen.

Die Erfindung wird im folgenden beispielsweise anhand der Zeichnung näher erläutert, in dieser zeigt:
- Fig. 1: eine Vorderansicht eines Schlüsselschalters für den Einbau in einem Schaltschrank,
- Fig. 2: eine Seitenansicht eines in einen Schaltschrank eingebauten Schlüsselschalters und
- Fig. 3: eine Rückansicht des Schlüsselschalters nach Fig. 2.

In den verschiedenen Figuren der Zeichnung sind einander entsprechende Bauteile mit gleichen Bezugszeichen bezeichnet.

Wie Fig. 1 zeigt, ist in einer Frontplatte 10 eines in einen Schaltschrank einbaubaren Schlüsselschalters ein Zylinderschloß 11 angeordnet. Unterhalb des Zylinderschlosses 11 sind auf einem Kreisbogen Bohrungen 13 vorgesehen, die in Bezug auf den Mittelpunkt des Kreisbogens mit einem Winkelabstand von 45° angeordnet sind, der dem Winkelabstand zwischen den einzelnen Schaltstellungen eines in Fig. 2 gezeigten Nockenschalters 18 entspricht.

Außerdem sind in der Frontplatte 10 Bohrungen 12 vorgesehen, um die Frontplatte 10 mit einer Halteplatte 14 in nicht dargestellter Weise zu verschrauben, wenn der Schlüsselschalter wie in Fig. 2 dargestellt, in eine Frontplatte 28 eines Schaltschranks eingesetzt ist.

Die Halteplatte 14 weist einen sich senkrecht von der Frontplatte 10 weg erstreckenden Schenkel 14′ auf, an dem eine Winkelplatte 29 mit einem ersten Schenkel 29′ befestigt ist. Ein zweiter Schenkel 29˝ der Winkelplatte 29 ist im wesentlichen parallel zur Halteplatte 14 angeordnet und fest mit einer Querstütze 30 verbunden, die mit ihrem von der Winkelplatte 29 abgewandten Ende an der Halteplatte 14 befestigt ist.

In Fig. 2 unterhalb der Querstütze 30 ist als drehend betätigbarer Schalter ein Nockenschalter 18 mit vorzugsweise einer Vielzahl von Schaltstellungen angeordnet, der mit seiner direkten Schaltseite an der Winkelplatte 29 befestigt ist. Der Nockenschalter 18 weist dabei eine durchgehende Schalterwelle 19 auf, die sich mit ihrem aus dem Nockenschalter 18 herausragenden Betätigungsende 21 durch eine entsprechende Bohrung in der Winkelplatte 29 hindurcherstreckt. Mit ihrem anderen Ende steht die Schalterwelle 19 von der indirekten Schaltseite des Nockenschalters 18 vor und trägt eine Schaltstellungsanzeigevorrichtung 27, die hinter den Bohrungen 13 in der Frontplatte 10 angeordnet ist und mit diesen zusammenwirkt, um die jeweilige Schaltstellung des Nockenschalters 18 anzuzeigen.

Über dem Nockenschalter 18 ist das Zylinderschloß 11 so angeordnet, daß seine Zylinderachse 15 parallel zur Schalterwelle 19 verläuft. Das Zylinderschloß 11 ist dabei mit einer Schraube 31 an der Querstütze 30 befestigt.

Das Zylinderschloß 11 erstreckt sich so durch eine Ausnehmung in einem ersten Schenkel 32′, einer U-förmigen Klammer 32, die an dem waagerechten Schenkel 29′ der Winkelplatte 29 befestigt ist, daß ein Bart 16 des Zylinderschlosses 11 von der Frontplatte 10 aus gesehen hinter dem ersten Schenkel 32′ verschwenkbar angeordnet ist. Auf diese Weise wird verhindert, daß das Zylinderschloß 11 auch bei gelöster Schraube 31 nur mit Hilfe eines entsprechenden Schlüssels aus dem Schlüsselschalter entnommen werden kann.

In einem zweiten, hinteren Schenkel 32˝ der Klammer 32 ist eine als D-Profil-Welle ausgebildete Eingangswelle 22 eines Getriebes 20 mit ihrem dem Zylinderschloß 11 zugewandten Ende gelagert. Das getriebeseitige Ende der Eingangswelle 22 ist in einer entsprechenden Lagerbohrung im senkrecht angeordneten Schenkel 29˝ der Winkelplatte 29 gelagert. Auf dem dem Zylinderschloß 11 zugewandten Ende der Eingangswelle 22 ist innerhalb der Klammer 32 eine Stellscheibe 23 drehfest aufgesteckt und z.B. mittels einer selbsthaltenden Federscheibe 33 gegen Abziehen gesichert. In einem radialen Abstand zur Drehachse der Stellscheibe 23 ist an dieser ein Mitnehmerfinger 17 vorgesehen, der parallel zur Zylinderachse 15 angeordnet ist und der sich so zum Zylinderschloß 11 erstreckt, daß er mit dem Bart 16 des Zylinderschlosses 11 in Eingriff bringbar ist, um die Schwenkbewegung des Bartes 16 auf die Eingangswelle 22 zu übertragen.

Auf dem getriebeseitigen Ende der Eingangswelle 22 ist ein erstes Ritzel 24 des Getriebes 20 drehfest angeordnet und z.B. durch eine selbsthemmende Federscheibe 34 gegen Abrutschen gesichert. Das erste Ritzel 24 wirkt mit einer endlosen Kette 26 zusammen, die zur Übertragung einer Drehbewegung auf die Schalterwelle 19 mit einem zweiten Ritzel 25 des Getriebes 20 zusammenwirkt, das auf das Betätigungsende 21 der Schalterwelle 19 drehfest aufgesetzt ist.

Um die drehfeste Verbindung zwischen dem zweiten Ritzel 25 und der Schalterwelle 19 einfach herstellen zu können, weist die Schalterwelle 19 einen D-Profil-förmigen Abschnitt auf, dessen Querschnitt einer entsprechenden D-förmigen Bohrung im zweiten Ritzel 25 entspricht. Um das zweite Ritzel 25 auf der Schalterwelle 19 zu halten, ist wiederum eine Federscheibe 35 vorgesehen, die auf die Schalterwelle 19 selbstklemmend aufgesteckt ist.

Der als Einbauschalter beschriebene Schlüsselschalter kann als Aufbauschalter auch in einem eigenen Gehäuse angeordnet sein.

Um den Nockenschalter 18 zu betätigen, wird der Bart 16 mit einem entsprechenden Schlüssel aus seiner Stellung, in der der Schlüssel aus dem Zylinderschloß 11 abziehbar ist, so weit verdreht, bis er am Mitnehmerfinger 17 anliegt und diesen bei seiner weiteren Schwenkbewegung mitnimmt. Dabei wird die Schwenkbewegung des Bartes 16 über den Mitnehmerfinger 17 auf die Eingangswelle 22 des Getriebes 20 übertragen, so daß die Schalterwelle 19 über das Getriebe 20 entsprechend verdreht wird, bis eine gewünschte Schalterstellung erreicht ist, die mittels der Schaltstellungsanzeigevorrichtung 17 über die Bohrungen 13 in der Frontplatte 10 des Schlüsselschalters sichtbar gemacht wird. Um den Schalter zurückzuschalten, kann dann der Bart 16 in der anderen Richtung verschwenkt werden, bis er den Mitnehmerfinger 17 von der anderen Seite beaufschlagt und mitnimmt.

Als Nockenschalter 18 können Nockenschalter verwendet werden, die je nach Einsatzgebiet eine unterschiedliche Zahl von Drehschaltstellungen aufweisen. Dabei können auch die Winkelabstände zwischen den einzelnen Schaltstellungen variiert werden.

Da der Mitnehmerfinger vom Bart 16 über einen Winkelbereich von etwa 300° verdreht werden kann, ergibt sich ein entsprechender Schaltstellungsverlauf für den Nockenschalter 18, wenn das Getriebe wie im dargestellten Ausführungsbeispiel ein Übersetzungsverhältnis von 1 zu 1 aufweist. Um auch Nockenschalter 18 mit einem Schaltstellungsverlauf von 360° betätigen zu können, ist es möglich, ein Untersetzungsgetriebe zu verwenden, das so ausgelegt ist, daß eine Verdrehung des Mitnehmerfingers 17 um 300° eine Verdrehung der Schalterwelle 19 um 360° oder mehr bewirkt.

Wird, wie in Fig. 1 dargestellt, im Schlüsselschalter ein drehend betätigbarer Schalter mit wenigen Schaltstellungen und einem Schaltstellungsverlauf über z.B. 135° verwendet, so kann an der Stellscheibe 23 ein weiterer nicht dargestellter Mitnehmerfinger parallel zum ersten Mitnehmerfinger 17 angeordnet werden, um den Schwenkweg des Bartes 16 beim Schaltrichtungswechsel zu verkürzen. Ein derartiger zusätzlicher Mitnehmerfinger kann auch für andere spezielle Schaltaufgaben vorgesehen sein.

## Patentansprüche

1. Schlüsselschalter mit einem einen um die Zylinderachse (15) schwenkbaren Bart (16) und eine Betätigungsseite aufweisenden Zylinderschloß (11), insbesondere Profilhalbzylinderschloß, und mit einem eine Schalterwelle (19) mit einem Betätigungsende (21) aufweisenden, vom Betätigungsende (21) aus drehend betätigbaren Schalter (18), insbesondere Nockenschalter zum Schalten verschiedener Wahlprogramme, wobei die Zylinderachse (15) des neben bzw. über dem Schalter angeordneten Zylinderschlosses (11) parallel zur Schalterwelle (19) verläuft und die von der Betätigungsseite des Zylinderschlosses (11) her ausgelöste Schwenkbewegung des Bartes (16) über ein Getriebe (20) auf die Schalterwelle (19) übertragen ist,
**dadurch gekennzeichnet,**
daß das Betätigungsende (21) der Schalterwelle (19) auf der von der Betätigungssseite des Zylinderschlosses (11) abgewandten Seite des Schalters (18) angeordnet ist und daß der Bart (16) des Zylinderschlosses (11) über einen oder zwei Mitnehmerfinger (17) mit einer auf der von der Betätigungsseite des Zylinderschloßes (11) abgewandten Seite desselben angeordneten Eingangswelle (22) des Getriebes (20) in formschlüssige Drehantriebsverbindung bringbar ist.

2. Schlüsselschalter nach Anspruch 1, dadurch **gekennzeichnet,**
daß die Eingangswelle (22) des Getriebes koaxial zur Zylinderachse (15) des Zylinderschlosses (11) angeordnet ist.

3. Schlüsselschalter nach Anspruch 2, dadurch **gekennzeichnet,**
daß der bzw. die Mitnehmerfinger (17) parallel und mit Abstand zur Zylinderachse (15) angeordnet und an einer Stellscheibe (23) befestigt ist/sind, die auf dem dem Zylinderschloß (11) zugewandten Ende der Eingangswelle (22) des Getriebes (20) drehfest angeordnet ist.

4. Schlüsselschalter nach den Ansprüchen 1, 2 oder 3, dadurch **gekennzeichnet,**
daß die Eingangswelle (22) als D-Profilwelle ausgebildet ist.

5. Schlüsselschalter nach einem der vorhergehenden Ansprüche, dadurch **gekennzeichnet,**
daß das Getriebe (20) aus einem endlosen, flexiblen Zugmittel (26) und aus mittels dieses vorzugsweise formschlüssig verbundenen Übertragungsrädern (24, 25) besteht, die drehfest auf der Eingangswelle (22) bzw. der Schalterwelle (19) angeordnet sind.

6. Schlüsselschalter nach Anspruch 5, dadurch **gekennzeichnet,**
daß die Übertragungsräder (24, 25) in einer hinter dem Zylinderschloß (11) und dem Schalter (18) liegenden Ebene verlaufen, die sich senkrecht zur Achse des Zylinderschlosses (11) bzw. des Schalters (18) erstreckt.

7. Schlüsselschalter nach Anspruch 5 oder 6, dadurch **gekennzeichnet,**
daß das Zugmittel eine Kette (26) ist und als Übertragungsräder ein erstes auf dem vom Zylinderschloß (11) abgewandten Ende der Eingangswelle (22) befestigtes Ritzel (24) bzw. ein zweites Ritzel (25) vorgesehen sind, das auf dem Betätigungsende (21) der Schalterwelle (19) angeordnet ist, wobei die beiden Ritzel (24, 25) über die Kette (26) miteinander in Drehantriebsverbindung stehen.

8. Schlüsselschalter nach einem der vorhergehenden Ansprüche, dadurch **gekennzeichnet,**
daß die Schalterwelle (19) des Schalters (18) sich durch diesen hindurcherstreckt und auf der von ihrem Betätigungsende (21) abgewandten, indirekten Schaltseite des Schalters (18) aus diesem herausragt und daß auf der indirekten Schaltseite eine Schaltstellungsanzeigevorrichtung (27) mit der Schalterwelle (19) verbunden ist.

## Claims

1. Key switch having a bolt toe pivotable about the cylinder axis and a cylinder lock (11) having an actuating side, in particular a profiled half cylinder lock, and having a switch (18) with a switch shaft (19) which has an actuating end (21) and which can be rotationally actuated from the actuating end (21), in particular a cam switch for the switching of various selected programs, with the cylinder axis (15) of the cylinder lock (11), which is arranged alongside or above the switch, extending parallel to the switch shaft (19) and with the pivotal movement of the bolt toe (16) which is initiated from the actuating side of the cylinder lock (11) being transmitted to the switch shaft (19) via a transmission (20), characterised in that the actuating end (21) of the switching shaft (19) is arranged at the side of the switch (18) remote from the actuating side of the cylinder lock (11); and in that the bolt toe (16) of the cylinder lock (11) can be brought via a co-moving finger or two co-moving fingers (17) into a form-fitted rotational drive connection with an input shaft (22) of the transmission (20) arranged at the side of the cylinder lock (11) remote from the actuating side.

2. Key switch in accordance with claim 1, characterised in that the input shaft (22) of the transmission is arranged coaxial to the cylinder axis (15) of the cylinder lock (11).

3. Key switch in accordance with claim 2, characterised in that the co-moving finger or co-moving fingers (17) are arranged parallel to and spaced apart from the cylinder axis (15) and is/are secured to a positioning disk (23) which is rotationally fixedly arranged at the end of the input shaft (22) of the transmission (20) facing the cylinder lock (11).

4. Key switch in accordance with one of the claims 1, 2, 3, characterised in that the input shaft (22) is formed as a D-section shaft.

5. Key switch in accordance with one of the preceding claims, characterised in that the transmission (20) consists of an endless, flexible draw means (26) and transmission wheels (24, 25) which are preferably connected to the latter in form-fitted manner and are rotationally fixedly arranged on the input shaft (22) and the switch shaft (19) respectively.

6. Key switch in accordance with claim 5, characterised in that the transmission wheels (24, 25) extend in a plane lying behind the cylinder lock (11) and the switch (18), with the plane extending perpendicular to the axis of the cylinder lock (11) and of the switch (18).

7. Key switch in accordance with claim 5 or claim 6, characterised in that the draw means is a chain (26); and in that there are provided as transmission wheels a first sprocket (24) secured to the end of the input shaft (22) remote from the cylinder lock (11) and a second sprocket (25) arranged on the actuating end (21) of the switch shaft (19), with the two sprockets (24, 25) standing in rotation-transmitting connection with one another via the chain (26).

8. Key switch in accordance with one of the preceding claims, characterised in that the switch shaft (19) of the switch (18) extends through the latter and projects at the indirect switching side of the switch (18) remote from its actuating end (21) out of the switch (18); and in that a switch position indicator device (27) is connected to the switch shaft (19) at the indirect switching side.

## Revendications

1. Commutateur à clef, comportant un panneton (16) en basculement autour d'un axe de cylindre (15) et une serrure cylindrique à pompe (11) présentant un côté d'actionnement, en particulier une serrure à demi-cylindre profilée, et comportant un commutateur (18) présentant un arbre de commutation (19) avec une extrémité d'actionnement (21) et pouvant être actionné en rotation depuis l'extrémité d'actionnement (21), en particulier un commutateur à cames pour la commutation de différents programmes sélectifs, et l'axe de cylindre (15) de la serrure cylindrique (11) agencée à côté ou au-dessus du commutateur s'étend parallèlement à l'arbre de commutation (19), et le mouvement de basculement du panneton (16) déclenché depuis le côté d'actionnement de la serrure cylindrique (11) est transmis à l'arbre de commutation (19) via une transmission (20),
caractérisé en ce que
l'extrémité d'actionnement (21) de l'arbre de commutation (19) est agencée sur le côté du commutateur (18) qui est détourné du côté d'actionnement de la serrure cylindrique (11), et en ce que le panneton (16) de la serrure cylindrique (11) peut être amené en liaison d'entraînement rotatif par coopération de formes via un ou deux doigts entraîneurs (17) avec un arbre d'entrée (22) de la transmission (20) qui est agencé sur le côté de la serrure cylindrique (11), qui est détourné du côté d'actionnement de celle-ci.

2. Commutateur à clef selon la revendication 1, caractérisé en ce que l'arbre d'entrée (22) de la transmission est agencé de façon coaxiale par rapport à l'axe de cylindre (15) de la serrure cylindrique (11).

3. Commutateur à clef selon la revendication 2, caractérisé en ce que le ou les doigts entraîneurs (17) sont agencés parallèlement et à distance de l'axe de cylindre (15), et fixés sur un disque de positionnement (23) qui est agencé solidairement en rotation à l'extrémité de l'arbre d'entrée (22) de la transmission (20), qui est orientée vers la serrure cylindrique (11).

4. Commutateur à clef selon l'une quelconque des revendications 1, 2 ou 3, caractérisé en ce que
l'arbre d'entrée (22) est réalisé sous la forme d'un arbre profilé en D.

5. Commutateur à clef selon l'une quelconque des revendications précédentes, caractérisé en ce que
la transmission (20) est constituée par un organe de traction (26) sans fin et flexible, et par des galets de transmission (24, 25) reliés de préférence par coopération de formes à celui-ci, qui sont agencés solidairement en rotation sur l'arbre d'entrée (22) ou l'arbre de commutation (19).

6. Commutateur à clef selon la revendication 5, caractérisé en ce que
les galets de transmission (24, 25) s'étendent dans un plan situé derrière la serrure cylindrique (11) et le commutateur (18), qui s'étend perpendiculairement à l'axe de la serrure cylindrique (11) ou du commutateur (18).

7. Commutateur à clef selon l'une ou l'autre des revendications 5 et 6, caractérisé en ce que
l'organe de traction est une chaîne (26), et en ce qu'il est prévu en tant que galets de transmission un premier pignon (24) fixé à l'extrémité de l'arbre d'entrée (22) qui est détournée de la serrure cylindrique (11), et un second pignon (25) qui est agencé à l'extrémité d'actionnement (21) de l'arbre de commutation (19), les deux pignons (24, 25) étant en liaison d'entraînement rotatif l'un avec l'autre via la chaîne (26).

8. Commutateur à clef selon l'une quelconque des revendications précédentes, caractérisé en ce que
l'arbre (19) du commutateur (18) s'étend à travers celui-ci, et dépasse hors de celui-ci sur le côté de commutation indirect du commutateur (18), qui est détourné de son extrémité d'actionnement (21), et en ce que sur le côté de commutation indirect un dispositif indicateur de position de commutation (27) est relié à l'arbre de commutation (19).
